# EUROPÄISCHE PATENTSCHRIFT

(11) **EP 2 105 561 B1**
(45) Veröffentlichungstag und Bekanntmachung des Hinweises auf die Patenterteilung: **09.09.2020**
(21) Anmeldenummer: 09155829.6
(22) Anmeldetag: 23.03.2009
(51) Int. Cl.: E05D 7/04, E05D 3/18, E05D 3/06

(54) **Türband für den verdeckten Einbau mit dreidimensionaler Verstellmöglichkeit und innen liegender Verstelleinheit**
Hinge for hidden installation with three-dimensional adjustment and interior adjustment unit
Penture pour l'intégration recouverte avec possibilité de réglage tridimensionnelle et unité de réglage intérieure

(30) Priorität: 29.03.2008 DE 102008016367
(43) Veröffentlichungstag der Anmeldung: 30.09.2009
(73) Patentinhaber: Bartels Systembeschläge GmbH, 32689 Kalletal (DE)
(72) Erfinder:
(74) Vertreter: Dantz, Jan Henning

(56) Entgegenhaltungen:
- EP-A2- 1 201 861
- AT-B- 298 288
- DE-A1-102005 051 918
- DE-U1- 20 213 155

## Beschreibung

Die Erfindung betrifft ein Türband für den verdeckten Einbau zur drehbeweglichen Verbindung eines Türflügels an einer Türzarge mit dreidimensionaler Verstellmöglichkeit und innen liegender Verstelleinheit nach dem Oberbegriff des Anspruchs 1.

Aus der DE 10 2005 051 918 ist ein Türband für den verdeckten Einbau bekannt, dass dreidimensional verstellt werden kann. Dabei wird insbesondere die Verstellung der Höhenlage durch das direkte Verschieben des Aufnahmekörpers zwischen den Vorderplatten und den Klemmplatten erreicht. Dabei muss das gesamte Gewicht des verbundenen Türblatts mit verschoben werden, ohne das die Verstellung durch das Türband unterstützt wird. Eine optionale Verzahnung verhindert lediglich das ungewollte Absacken des Türblatts, nicht aber das seitliche Verrutschen.

Aus der DE 202 13 155 U1 ist ein Türband für eine verdeckte Anordnung zwischen Türzarge und Türflügel bekannt, bei dem die Scharnierbügel an Einsätzen gelagert sind und diese Einsätze in den Aufnahmekörpern. Um die Lage der Tür zur Zarge einzustellen, werden die Einsätze mit den Scharnierbügeln in den Aufnahmekörpern verschoben. Dabei wird die Verstellung manuell oder mittels Verstellexzenters erreicht. Dadurch wird die Lage der Scharnierbügelachsen zu den Aufnahmekörpern verändert. Die Einsätze müssen die Aufgabe der Verstellung, der Befestigung in den Aufnahmekörpern und der Lagerung der Achsen der Scharnierbügel übernehmen und von den Aufnahmekörpern umschlossen sein. Durch die Veränderung der Lage der Scharnierbügelachsen zu den Aufnahmekörpern wird der Öffnungsverlauf verändert, was zu Problemen in bestimmten Einbausituationen führen kann. Durch die Einengung der Verstellung auf die Einsätze ergeben sich Einschränkungen bei dem Verstellbereich und bei der Befestigungsmöglichkeit der Einsätze in den Aufnahmekörpern. Die Haltbarkeit bzw. Festigkeit ist dadurch eingeschränkt. Durch die Anordnung der Verstellexzenter oberhalb und unterhalb der Einsätze ist nicht gewährleistet, dass die Tür sich bei Beanspruchung durch häufiges Öffnen absenkt bzw. sich der Einsatz in dem Aufnahmekörper verschiebt. Die beiden Verstellexzenter müssen bei Verstellung genau gegenläufig verdreht werden, eine abschließende Lagenfixierung ist nicht vorgesehen. Durch die optionale Verwendung eines Verstellexzenters für die horizontale Verstellung ist nicht gewährleistet, dass das Türband achsparallel verstellt wird, da die Verstellkraft außermittig eingebracht wird und der Einsatz dadurch das Bestreben hat, sich im Aufnahmekörper zu verdrehen.

Zum Stand der Technik sei zudem noch die DE 10 2006 060 463 B3 genannt, die eine in Türzargen Bandaufnahme mit integrierter Verstelleinheit zur vorzugsweise dreidimensionalen Einstellung der Position eines Türblattes aufweist.

Zum technologischen Hintergrund seien schließlich noch die DE 101 64 979 B4 und die US 20 01 356 genannt, die jeweils weitgehend analog konstruierte Verdecktürbänder zur schwenkbaren Halterung eines Türflügels an einer Türzarge offenbaren. Die Türbänder sind zwar einstellbar, nicht aber mit Hilfe einer Verstellscheibe. Die beiden Konstruktionen sind zudem insbesondere in Hinsicht auf ihre Stabilität nicht optimal.

Der Erfindung liegt die Aufgabe zugrunde, ein verdeckt liegendes Band zu entwickeln, das dreidimensional verstellt werden kann, das einfach in der Höhe eingestellt werden kann, bei dem die Lage der Gelenkkörper zu den Aufnahmekörpern bei der Verstellung nicht beeinflusst wird und das nach der Einstellung sicher fixiert wird und eine Verstellung durch Belastung verhindert wird.

Die Erfindung löst diese Aufgabe durch den Gegenstand des Anspruchs 1.

Die Aufgabe wird erfindungsgemäß dadurch gelöst, dass in ein Bandteil mindestens eine Verstelleinheit (4,5) eingesetzt wird, die durch Verdrehen den Aufnahmekörper mit den Gelenkkörpern in Längsrichtung verschiebt und damit die Lage des Aufnahmekörpers innerhalb der Zarge oder des Türblattes verändert. Die Vorderplatten des zu verstellenden Aufnahmekörpers sind fest über Befestigungsschrauben durch die Befestigungslöcher (19) mit der Zarge oder dem Türblatt verbunden. Durch das Verschieben des Aufnahmekörpers wird auch der andere Aufnahmekörper über die verbundenen Gelenkkörper mit verschoben. Der andere Gelenkkörper ist insgesamt fest mit dem anderen Einbaukörper verbunden und somit wird die Lage des Türblattes zu der Zarge in der Höhe zueinander verändert.

Durch das Drehen der Verstelleinheit wird die Verstellscheibe gedreht und drückt sich in der Tasche (11) nach oben oder nach unten ab. Die Drehachse (5) wandert dann im Langloch (14) nach oben oder unten und nimmt dann den Aufnahmekörper in die entsprechende Richtung mit, weil die Drehachse in dem Langloch (8) im seitlichen Ansatz des Aufnahmekörpers die Verstellkraft überträgt. Um den Aufnahmekörper mit der Verstelleinheit verschieben zu können, müssen die Klemmschrauben (16) gelöst sein. Der Aufnahmekörper mit der Verstelleinheit kann durch die Verzahnung oder auch Riffelung auf dem seitlichen Ansatz (12) und entsprechender Verzahnung auf der Rückseite der Vorderplatte oder Mittelplatte gegen das seitliche Verrutschen bei leicht gelösten Klemmschrauben gesichert werden. Dadurch ist es möglich, alle drei Einstellrichtungen unabhängig und unbeeinflusst voneinander vorzunehmen. Wenn die Klemmschrauben soweit gelöst werden, dass die Verzahnungen vollständig voneinander abgehoben sind, kann der Aufnahmekörper in seitlicher Richtung verschoben werden. Ein Verrutschen in Längsrichtung bzw. der Höhenlage wird durch die Verstelleinheit verhindert, deren Verstellscheibe so ausgebildet ist, dass sie sich nicht selbstständig durch das Türgewicht verdrehen kann. Die Verstellscheibe wird dazu nicht rund ausgebildet, sondern als Vieleck mit leicht abgerundeten Ecken. Dadurch liegt immer eine Fläche in der Tasche, die die Verstellscheibe aufnimmt, an. Dadurch ist es möglich, die Höhenlage rasterartig einzustellen. Die Verstellscheibe wird auf der Drehachse (4) angeordnet und entweder der Durchbruch (22) so gestaltet, dass ein Formschluss mit der Drehachse entsteht oder die beiden Teile werden kraftschlüssig miteinander verbunden oder die Verstelleinheit wird als ein Teil hergestellt.

Die Tasche für die Aufnahme der Verstellscheibe kann entweder in der Mittelplatte (3) oder in dem seitlichen Ansatz (12) des Aufnahmekörpers eingebracht werden. Bei der Anordnung in der Tasche (15) im seitlichen Ansatz wird die Drehachse drehbeweglich in der Vorderplatte und der Klemmplatte gelagert. Durch das Verdrehen der Verstelleinheit drückt die Verstellscheibe den Aufnahmekörper nach oben oder nach unten. Die Tasche ist im Ansatz oberhalb oder unterhalb eines Langlochs angeordnet, durch das die Drehachse durchgreift, die aber beim Verdrehen nicht mit dem Langloch in Berührung kommt. Die Kraftübertragung für die Verstellung erfolgt ausschließlich über die Verstellscheibe und als Gegenlager durch die Ansätze an der Drehachse. Bei der Anordnung der Verstellscheibe in der Vorderplatte bzw. in der Mittelplatte erfolgt die Kraftübertragung über die Drehachse in dem Langloch (8) des seitlichen Ansatzes (12) und über die Verstellscheibe in der Tasche (11) als Gegenlager. Die Ansätze an der Drehachse verschieben sich beim Drehen im Langloch (14), die Langlöcher verhindern das seitliche Verrutschen der Drehachse. In beiden Fällen kann die Vorderplatte einteilig mit den entsprechenden Ausnehmungen oder zweiteilig als Zweiplattensystem als Vorderplatte und Mittelplatte ausgeführt sein.

Nach erfolgter Einstellung des Türbandes wird die Lage des Bandes in der Zarge oder in dem Türblatt durch Anziehen der Klemmschrauben fixiert. Dabei werden die Klemmplatte und die Vorderplatte auf den seitlichen Ansatz des Aufnahmekörpers gepresst. Die Vorderplatten sind mit Schrauben, die durch die vorhandenen Befestigungslöcher (19) geschraubt sind, fest mit der Zarge oder dem Türblatt verbunden. Durch das Anziehen der Klemmschrauben wird die Verstelleinheit entlastet und der Kraftfluss erfolgt über die Vorderplatte und Klemmplatte direkt in den Aufnahmekörper. Damit wird eine steife Verbindung zwischen Türband und Zarge bzw. Türblatt sichergestellt, das ungewollte Verstellen des Türbandes bei Belastung wird verhindert und die Aufnahme hoher Türgewichte wird ermöglicht. Die Aufbringung einer Verzahnung auf den seitlichen Ansatz und den Vorderplatten unterstützt die Verbindung zusätzlich durch einen Formschluss.

Die Einstellung der dritten Einstellrichtung erfolgt in dem Aufnahmekörper (2) durch Verdrehen der Verstellspindeln (23), wodurch sich der Aufnahmekörper in seiner Lage zwischen der Vorderplatte und der Klemmplatte verschiebt. Die Einstellungen in die drei Richtungen können so unabhängig voneinander vorgenommen werden. Die seitliche Verstellung erfolgt durch Verschieben des Aufnahmekörpers (1) bei gelösten Klemmschrauben wobei die Form der Verstellscheibe ein Verschieben in der Längst- bzw. Höhenrichtung verhindert. Bei gelösten Klemmschrauben kann die Verstellung in Höhenrichtung erfolgen, ein seitliches Verrutschen wird durch die Verzahnung zwischen Ansatz und Vorderplatte verhindert und durch das Drehen der Verstelleinheit wird das Band nicht seitlich verschoben. Die Verstellung in der dritten Richtung, der Tiefeneinstellung, erfolgt am anderen Bandteil durch Verdrehen der Verstellspindeln.

Vorteilhafte Ausgestaltungen der Erfindung sind den Unteransprüchen zu entnehmen.

Nachfolgend wird die Erfindung unter Bezug auf die Zeichnung anhand von typischen Ausführungsformen näher beschrieben. Es zeigen:
- Figur 1: das Band in der Draufsicht im geöffneten Zustand mit der Anordnung der Verstellscheibe in der Vorderplatte, im unteren Bereich ist die Vorderplatte nicht dargestellt, so dass die Mittelplatte zu erkennen ist;
- Figur 2: die Draufsicht nur den Bereich der Vorderplatte mit eingesetzter Verstelleinheit;
- Figur 3: die Draufsicht des Bereichs von Figur 2, jedoch ohne Vorderplatte und freigeschnittener Mittelplatte;
- Figur 4: die Verstellscheibe mit Drehachse;
- Figur 5: das Band in der Draufsicht im geöffneten Zustand mit der Anordnung der Verstellscheibe im seitlichen Ansatz des Aufnahmekörpers, im unteren Bereich ist die Vorderplatte nicht dargestellt, so dass der Ansatz zu erkennen ist;
- Figur 6: die Seitenansicht des geöffneten Bandes mit der Anordnung der Verstellscheibe im seitlichen Ansatz und geschnitten durch die Drehachse;
- Figur 7: das Band in der Draufsicht im geöffneten Zustand und der Verzahnung auf dem seitlichen Ansatz des Aufnahmekörpers;
- Figur 8: die Seitenansicht des geöffneten Bandes mit der Anordnung der Verstellscheibe in der Vorderplatte und geschnitten durch die Drehachse; und
- Figur 9: die Einbausituation des Bandes in eine Zarge und ein Türblatt, bei geschlossener Tür.

Figur 1 zeigt ein Türband in geöffneter Stellung. Eine Verstellscheibe ist in eine Vorderplatten (17)-Mittelplatten (3)-Einheit eingesetzt. Ein Bandkörper besteht aus Aufnahmekörpern (1, 2), aus Gelenkkörpern (13), einer Mittelachse (6) und Achsen (7). Die Gelenkkörper sind außerdem an Gleithülsen in den Aufnahmekörpern längst beweglich gelagert.

Die Aufnahmekörper und die Gelenkkörper sind unverschiebbar über die Achsen (7) miteinander verbunden, Einsätze oder ähnliches sind nicht vorhanden.

Der Aufnahmekörper (1) wird über die Vorderplatten (17) mit der Zarge oder dem Türblatt durch Befestigungslöcher (19) mit geeigneten Schrauben verbunden. Die Fixierung der Lage erfolgt durch Anziehen von Klemmschrauben (16), damit wird der seitliche Ansatz an den Aufnahmekörpern zwischen Klemmplatte und Vorderplatte eingeklemmt.

Der Aufnahmekörper (2) wird ebenfalls mittels der Vorderplatten (18) in dem anderen Türelement befestigt. Um die Lage des Aufnahmekörpers (1) in der Zarge zu verändern und damit auch die Lage des Türblatts zu der Zarge zu verändern, werden die Klemmschrauben (16) gelöst.

Der Aufnahmekörper (1) kann dann zwischen den Vorderplatten und den Klemmplatten seitlich verschoben werden. Die Verstellung in der Längsrichtung des Bandes erfolgt durch Verdrehen der Drehachse (5) und damit der Verstellscheibe (4).

Die Verstellscheibe drückt sich nun in der Tasche in der Vorderplatte oder der Mittelplatte (3) abhängig von der Drehrichtung nach oben oder unten ab. Die Drehachse wandert nun im Langloch in der Vorderplatte in Längsrichtung und der Teil der Drehachse, der die Ausnehmung im seitlichen Ansatz des Aufnahmekörpers durchgreift, verschiebt den Aufnahmekörper nun in seiner Lage zu den Vorderplatten.

Über die verbundenen Gelenkkörper wird auch der Aufnahmekörper (2) verschoben und damit auch das damit üblicherweise verbundene Türblatt. Bei der Verstellung in Längsrichtung oder in seitlicher Richtung wird auch die Lage der Klemmschrauben in den Langlöchern (9) verändert. Die Größe der Langlöcher begrenzt den Verstellweg in beide Verstellrichtungen. Ist die gewünschte Lage erreicht, werden die Klemmschrauben angezogen und so wirksam ein ungewolltes Verschieben des Aufnahmekörpers verhindert.

Figur 2 zeigt den Bereich der Vorderplatte (17) mit der Verstelleinheit. Der obere Ansatz der Drehachse (5) ist in dem Langloch (14) in der Vorderplatte drehbeweglich und längs verschiebbar gelagert. Die Klemmschrauben (16) durchgreifen die Langlöcher (9) in den seitlichen Ansätzen des Aufnahmekörpers. Bei Verstellung in Längsrichtung durch Verdrehen der Drehachse wandert der obere Ansatz der Drehachse in dem Langloch (14) nach oben bzw. nach unten. Der Aufnahmekörper wird durch die Verschiebung der Drehachse mit verschoben und die Langlöcher (9) wandern in die jeweilige Richtung mit. Bei der Verstellung in seitlicher Richtung wird der Aufnahmekörper seitlich verschoben, die Breite der Langlöcher (9) gibt den seitlichen Verstellbereich vor. Die Drehachse kann seitlich in der Längsrichtung des Langlochs (8) verschoben werden. Um eine nahezu spielfreie Verstellung in Längsrichtung zu gewährleisten, muss die Breite des Langlochs (8) dem Durchmesser des eingreifenden Bereichs der Drehachse entsprechen und trotzdem das Drehen bzw. seitliche Verschieben der Drehachse zulassen.

Figur 3 zeigt den Bereich des Türbandes mit einer Verstelleinheit, wobei die Vorderplatte nicht gezeichnet ist und nur die Mittelplatte (3) dargestellt ist und diese seitlich ausgeschnitten ist, um die Darstellung des darunter liegenden Bereichs des seitlichen Ansatzes zu ermöglichen. Die Verstelleinheit (4,5) ist in der Vorderplatteneinheit aus Vorderplatte und Mittelplatte angeordnet. Die Verstellscheibe ist in die Tasche (11) eingesetzt und wird außermittig von der Drehachse (5) durchdrungen. In diesem Fall ist die Verbindung formschlüssig durch eine geeignet gewählte Geometrie des Durchbruchs (22). Die Stellung der Verstellscheibe zeigt die mittlere Stellung, der Aufnahmekörper könnte durch Drehen der Drehachse nach links nach oben (in Längsrichtung) verschoben werden oder durch Drehen nach rechts nach unten verschoben werden. Dabei drückt sich die Verstellscheibe an den Seitenflächen der Tasche (11) ab, die Drehachse (5) verschiebt sich und drückt mit dem mittleren Teil der Drehachse den Aufnahmekörper nach oben oder unten. Der mittlere Teil der Drehachse liegt im Langloch (8), das in der Breite möglichst genau dem Durchmesser der Drehachse in diesem Bereich entspricht. Die Länge des Langlochs (8) ist so gewählt, das der Aufnahmekörper seitlich verschoben werden kann und die Drehachse dann seine seitliche Lage innerhalb des Langlochs verändert.

Die Lage der Klemmschrauben, die durch die Langlöcher (9) geführt sind, verändert sich entsprechend der Verschieberichtung. Weitere mögliche Ausführungsformen ergeben sich durch einteilige Ausführung der Vorderplatte und Mittelplatte und durch einteilige Ausführung der Verstelleinheit. Aus fertigungstechnischer Sicht kann die zweiteilige Aufführung beider Baugruppen günstiger sein.

Figur 4 zeigt die Verstelleinheit aus Drehachse (5) und Verstellscheibe (4). Der Rand der Verstellscheibe ist als Vieleck ausgeführt, wodurch sich kleine Flächen (28) ergeben. Beim Verdrehen der Einheit rutscht die Verstellplatte von Fläche zu Fläche, dadurch ergibt sich eine rasterartige Verstellung. Wenn die Verstellscheibe die sie umgebene Seitenfläche der Tasche mit einer Rasterfläche berührt, ergibt sich eine Hemmung gegen die ungewollte Verdrehung. Die Übergänge zwischen den einzelnen Teilflächen können mehr oder weniger stark verrundet werden, wodurch sich ein unterschiedliches Verhalten beim Verstellen in Längsrichtung ergibt. Der Durchbruch (22) ist in der Verstellscheibe außermittig angeordnet, die Verbindung zwischen Verstellplatte und Drehachse ist in diesem Fall formschlüssig. In der Drehachse ist ein Innensechskant eingebracht, um die Nutzung eines geeigneten Drehwerkzeugs zu ermöglichen. Selbstverständlich können hier auch andere Formen und Drehwerkzeuge kombiniert werden.

In der Figur 5 wird das Türband mit einer Verstelleinheit gezeigt. Die Verstelleinheit ist in diesem Fall mit der Verstellscheibe (4) im seitlichen Ansatz des Aufnahmekörpers (1) angeordnet, und zwar in dem Langloch (8). Das Langloch (15) umschließt die Verstellscheibe in der Breite möglichst spielfrei, in der Querrichtung ist das Langloch so groß ausgeführt, dass die Verstellscheibe seitlich verschoben werden kann, was die seitliche Verstellung des Türbandes ermöglicht. Der mittlere Teil der Drehachse (5) durchgreift das Langloch (8) im seitlichen Ansatz und das Langloch ist so groß ausgeführt, dass die Drehachse in der Höhe und in der Querrichtung verschoben werden kann. Die Klemmschraube (16) durchgreift das Langloch (9), das die Verschiebung der Klemmschraube in beide Richtungen ermöglicht. Beim Verdrehen der Verstelleinheit drückt die Verstellscheibe den Aufnahmekörper nach oben oder nach unten, wodurch sich die Höhenverstellung ergibt. Der Aufnahmekörper kann bei gelöster Klemmschraube auch seitlich verschoben werden, wodurch sich die seitliche Verstellung des Bandes ergibt. Im Gegensatz zu der Ausführungsform in Figur 1 wird der Aufnahmekörper respektive das Türband durch die Verstellscheibe direkt verschoben, in Figur 1 wird der Aufnahmekörper durch die Drehachse verschoben. Die Vorderplatte (17) ist in dieser Figur abgeschnitten, um die Verstelleinheit mit ihrer Anordnung zu zeigen. Die Vorderplatten werden durch die Befestigungslöcher (19) in die Türzarge (oder alternativ in das Türblatt) fixiert und können sich nicht verschieben. Beim Verdrehen der Drehachse bzw. der Verstelleinheit bildet die Vorderplatte das ortsfeste Gegenlager, in dem die Drehachse nur drehbeweglich gelagert ist. Die Verstellung in der Tiefe erfolgt durch Verdrehen der Verstellspindeln (23), wodurch die Lage des Aufnahmekörpers (2) in der Tiefe geändert wird. Der Bandteil mit dem Aufnahmekörper (2) wird üblicherweise in das Türblatt eingesetzt und durch die Befestigungsbohrungen (19) darin fixiert. Bei der Verstellung der Tiefenlage wird auch das Türblatt in seiner Lage zum Türband verändert, also wird im Grunde bei dieser Verstellung das Türblatt verschoben, da der Aufnahmekörper (2) unverschiebbar mit dem Aufnahmekörper (1) über die Gelenkkörper verbunden ist und der Aufnahmekörper (1) in die Türzarge eingesetzt ist, die fest an das umgebene Mauerwerk befestigt ist.

Figur 6 zeigt die Vorderansicht des Türbandes in der Ausführungsform aus Figur 5. Der Bereich mit der Verstelleinheit ist als Schnitt durch das Langloch (15) dargestellt. Die Drehachse ist mit den Ansätzen (30) in Bohrungen in der Vorderplatte (17) und Klemmplatte (20) drehbar gelagert. Die mit der Drehachse verbundene Verstellscheibe (4) ist in der Tasche (15) im Ansatz (12) am Aufnahmekörper (1) eingesetzt. Der mittlere Teil der Drehachse verläuft durch das Langloch (8) im Ansatz. Durch das Langloch (9) wird die Klemmschraube gesteckt. Der Aufnahmekörper (1) ist mit dem Gelenkkörper (13) mit dem Aufnahmekörper (2) drehbeweglich verbunden.

Figur 7 zeigt das Band aus Figur 1 jedoch mit aufgebrachter Verzahnung (27) auf den seitlichen Ansätzen am Aufnahmekörper (1). Eine gleichartige Verzahnung wird auf die Rückseite der Mittelplatte (3) oder auf die Rückseite der Vorderplatte (17) bei einteiliger Ausführung der Vorder-Mittelplattenkombination angebracht. Bei angezogenen Klemmschrauben greifen beide Verzahnungen ineinander und verhindern das seitliche Verrutschen selbst bei sehr hohen Belastungen. Die Verzahnung wird in Längsrichtung ausgeführt, so das bei leicht gelösten Klemmschrauben die Vorder-Mittelplatten in Längsrichtung verschiebbar sind, die Verzahnung aber noch ineinander greift aber keine Flächenpressung mehr vorhanden ist. Das Ineinandergreifen der Verzahnung verhindert in diesem Fall bei Verstellung in Längsrichtung das ungewollte Verstellen in Quer- bzw. Seitenrichtung. Die Verstellung in Querrichtung kann erst erfolgen, wenn die Klemmschrauben soweit gelöst sind, dass die Verzahnung nicht mehr ineinander greift.

Figur 8 zeigt die Vorderansicht des Türbandes in der Ausführungsform aus Figur 5. Der Bereich mit der Verstelleinheit ist als Schnitt durch die Tasche (11) dargestellt. Die Drehachse ist mit den Ansätzen (30) in Langlöchern in der Vorderplatte (17) und Klemmplatte (20) gelagert, die Vorderplatte ist hier einteilig ausgeführt. Die Verstellplatte (4) ist in dem Langloch (11) in der Vorderplatte eingesetzt. Der mittlere Bereich der Drehachse durchgreift das Langloch (8) im seitlichen Ansatz. Das Langloch ist so breit ausgeführt, dass die Drehachse seitlich verschoben werden kann. Die Absätze (30) an den Drehachsen werden in Langlöchern in der Vorderplatte und Klemmplatte (20) drehbeweglich und längs verschiebbar gelagert.

Figur 9 zeigt eine mögliche Einbausituation des Türbandes in eine Zarge (25) und ein Türblatt (24) als Schnittdarstellung. Der Bandteil mit dem Aufnahmekörper (1) ist in die Zarge eingesetzt, der Bandteil mit dem Aufnahmekörper (2) in das Türblatt. Die Tür ist in dieser Situation geschlossen, das Band ist verdeckt liegend eingebaut.

## Patentansprüche

1. Türband für den verdeckten Einbau zur drehbeweglichen Verbindung eines Türflügels an einer Türzarge mit dreidimensionaler Verstellmöglichkeit und innen liegender Verstelleinheit bestehend aus
a) zwei in die Zarge und Türflügel einsetzbaren Aufnahmekörpern (1, 2), die Bandteile bilden,
b) zwei Gelenkkörpern (13), die durch eine Mittelachse (6) miteinander drehbeweglich verbunden sind und die jeweils über eine Achse (7) drehbeweglich mit den Aufnahmekörpern (1, 2) verbunden sind, wobei die Gelenkkörper (13) in eine Ausnehmung (10) der Aufnahmekörper (1, 2) eintauchen können und die Lage der Achsen (7) zu den Aufnahmekörpern (1, 2) nicht veränderbar ist,
c) Vorderplatten (17, 18), die die Aufnahmekörper (1, 2) mit der Zarge bzw. dem Türflügel verbinden,
d) mindestens einer in einem der Bandteile eingesetzten Verstelleinheit,
e) Klemmschrauben (16) zur Fixierung der Lage des einen der Aufnahmekörper (1) relativ zu den Vorderplatten (17) durch Pressen einer jeweiligen Vorderplatte (17) und einer Klemmplatte (20) gegen den seitlichen Ansatz (12) des Aufnahmekörpers (1),
**dadurch gekennzeichnet, dass**
die Verstelleinheit aus einer Drehachse (5) und einer damit exzentrisch verbundenen Verstellscheibe (4) besteht, mit der der Aufnahmekörper (1, 2) in seiner Lage zu den Vorderplatten (17, 18) bei gelösten Klemmschrauben (16) in einer Richtung durch Verdrehen veränderbar ist, wobei die Verstellscheibe (4) in einer Tasche (11, 15) in der Vorderplatte (17), einer zwischen der Vorderplatte (17) und dem seitlichen Ansatz (12) angeordneten Mittelplatte (3), oder im seitlichen Ansatz (12) des Aufnahmekörpers (1, 2) eingesetzt ist, wobei die Mittelplatte fest mit der Vorderplatte (17) verbunden ist oder Vorderplatte und Mittelplatte aus einem Teil gefertigt sind, wobei die Tasche (11, 15) in der Höhe dem Durchmesser der Verstellscheibe (4) entspricht und wobei die Drehachse (5) an der Vorderplatte (17) bei in der Vorderplatte (17) oder der Mittelplatte (3) vorgesehener Tasche (11) in Längsrichtung des Aufnahmekörpers (1, 2) in einem Langloch (14) der Vorderplatte (17) durch Verdrehen der Drehachse (5) verschiebbar ist, wobei der Teil der Drehachse (5), der eine Ausnehmung im seitlichen Ansatz (12) des Aufnahmekörpers (1) durchgreift, den Aufnahmekörper in seiner Lage zu den Vorderplatten (17) verschiebt, und bei in dem seitlichen Ansatz (12) des Aufnahmekörpers (1, 2) vorgesehener Tasche (15) in Verschieberichtung des Aufnahmekörpers (1, 2) ortsfest gelagert ist, wobei die Vorderplatte (17) ein ortsfestes Gegenlager bildet, in dem die Drehachse (5) nur drehbeweglich gelagert ist.

2. Türband nach Anspruch 1, **dadurch gekennzeichnet, dass** der Aufnahmekörper (1) nach Lösen der Klemmschrauben (16) zwischen der Vorderplatte (17), der damit verbundenen Mittelplatte (3) und der Klemmplatte (20) seitlich verschiebbar ist, wobei die Klemmschrauben (16) in Langlöchern (9) im seitlichen Ansatz (12) verschiebbar sind, wobei die Drehachse (5) in der Ausnehmung , die in Form eines Langlochs (8) ausgebildet ist, im seitlichen Ansatz (12) verschiebbar ist, ohne die Verstellscheibe (4) dabei zu verdrehen.

3. Türband nach einem der vorstehenden Ansprüche, **dadurch gekennzeichnet, dass** die Drehachse (5) zwischen der Vorderplatte (17) und der Klemmplatte (20) angeordnet ist, sich auf diesen mit einem Absatz abstützt und in der Vorderplatte (17) und der Klemmplatte (20) mit einem zylinderförmigen Ansatz (30) in dem Langloch (14) gelagert ist, so dass sich die Verstelleinheit (4,5) beim Verdrehen zwischen der Vorderplatte (17) und der Klemmplatte (20) verschieben kann und der Aufnahmekörper (1) dabei durch die Drehachse (5) verschoben wird.

4. Türband nach einem der vorstehenden Ansprüche, **dadurch gekennzeichnet, dass** die Verstellscheibe (4) einen außermittigen Durchbruch (22) besitzt und der Rand der Verstellscheibe (4) wellenförmig ausgebildet ist, so dass ein selbstständiges Verdrehen der Verstellscheibe in den Tasche (11, 15) gehemmt wird.

5. Türband nach einem der vorstehenden Ansprüche, **dadurch gekennzeichnet, dass** die Verstellscheibe (4) mit der Drehachse (5) formschlüssig oder kraftschlüssig oder form- und kraftschlüssig verbunden ist, so dass durch Verdrehen der Drehachse (5) die Verstellscheibe (4) mit verdreht wird oder das Drehachse (5) und Verstellscheibe (4) einteilig ausgeführt sind.

6. Türband nach einem der Ansprüche 2 bis 5, **dadurch gekennzeichnet, dass** das Langloch (8) im Aufnahmekörper (1, 2) gerade so breit ist wie der Durchmesser des Bereichs der Drehachse (5), der im Langloch (8) liegt und die Länge des Langlochs (8) größer als dieser Durchmesser ist, so das die Drehachse (5) in dem Aufnahmekörper (1, 2) seitlich verschoben werden kann, aber nicht in der Höhe.

7. Türband nach einem der vorstehenden Ansprüche, **dadurch gekennzeichnet, dass** Langlöcher (9) in dem Aufnahmekörper vorgesehen sind, die breiter und länger als die sie durchgreifenden Klemmschrauben (16) sind, so dass die Klemmschrauben seitlich und in der Höhe verschoben werden können.

8. Türband nach einem der vorstehenden Ansprüche, **dadurch gekennzeichnet**, das auf den Ansatz (12) am Aufnahmekörper (1) und auf die Unterseite der Vorderplatte (17) bzw. auf die Unterseite der Mittelplatte (3) eine Verzahnung in Längsrichtung aufgebracht ist, so dass der Aufnahmekörper (1, 2) bei leicht gelösten Klemmschrauben (16) nicht seitlich verrutschen kann, eine Verstellung in der Höhe bzw. Längsrichtung aber möglich ist und bei stärker gelösten Klemmschrauben (16) auch eine seitliche Verstellung möglich ist.

9. Türband nach einem der vorstehenden Ansprüche, **dadurch gekennzeichnet, dass** die Drehachse (5) zwischen Vorderplatte (17) und Klemmplatte (20) mit einem Absatz gelagert ist und sich in der Vorderplatte (17) und der Klemmplatte (20) eine Bohrung befindet, in die jeweils ein Ansatz der Drehachse (5) gelagert ist.

10. Türband nach einem der vorstehenden Ansprüche, **dadurch gekennzeichnet, dass** der Aufnahmekörper (1) zwischen den Vorderplatten (17) und den Klemmplatten (20) bei gelösten Klemmschrauben (16) seitlich, durch Verdrehen der Drehachse (5) in der Höhenlage, der Aufnahmekörper (2) durch Verdrehen von Stellspindeln (23) in seiner Tiefenlage verschiebbar ist und dadurch die Lage des Türblatts (24) in der Zarge (25) in drei Dimensionen veränderbar ist, wobei die Achsen (7) der Gelenkkörper (13) in ihrer Lage zu den Aufnahmekörpern (1, 2) nicht veränderbar ist.

## Claims

1. Door hinge for concealed installation for rotatably connecting a door leaf to a door frame with three-dimensional adjustability and an internal adjusting unit consisting of
a) two receiving bodies (1, 2) which can be inserted in the frame and the door leaf and which form hinge parts,
b) two joint bodies (13) which are rotatably connected to one another through a central axis (6) and which are each rotatably connected to the receiving bodies (1, 2) via an axis (7), wherein the joint bodies (13) can dip into a recess (10) of the receiving bodies (1, 2) and the position of the axes (7) relative to the receiving bodies (1, 2) cannot be changed,
c) front plates (17, 18) which connect the receiving bodies (1, 2) to the frame and to the door leaf,
d) at least one adjusting unit which is inserted in one of the hinge parts,
e) clamping screws (16) for fixing the position of one of the receiving bodies (1) relative to the front plates (17) by pressing a respective front plate (17) and a clamping plate (20) against the lateral extension (12) of the receiving body (1),
**characterized in that**
the adjusting unit consists of a rotation axle (5) and an adjusting disc (4) eccentrically connected thereto, by which, when the clamping screws (16) are loosened, the receiving body (1, 2) can be changed in terms of its position relative to the front plates (17, 18) in one direction by rotating, wherein the adjusting disc (4) is inserted in a pocket (11, 15) in the front plate (17), in a middle plate (3) arranged between the front plate (17) and the lateral extension (12), or in the lateral extension (12) of the receiving body (1, 2), wherein the middle plate is fixedly connected to the front plate (17) or the front plate and the middle plate are manufactured from one part, wherein the pocket (11, 15) corresponds in terms of height to the diameter of the adjusting disc (4), and wherein, if the pocket (11) is provided in the front plate (17) or the middle plate (3), the rotation axle (5) is displaceable on the front plate (17) in a longitudinal direction of the receiving body (1, 2) in a slot (14) of the front plate (17) by rotating the rotation axle (5), wherein the part of the rotation axle (5) that engages through a cutout in the lateral extension (12) of the receiving body (1) displaces the receiving body in terms of its position relative to the front plates (17) and, if the pocket (15) is provided in the lateral extension (12) of the receiving body (1, 2), is mounted in a stationary manner in the direction of displacement of the receiving body (1, 2), wherein the front plate (17) forms a stationary counter-bearing, in which the rotation axle (5) is mounted in such a way as to be able only to rotate.

2. Door hinge according to claim 1, **characterized in that**, after loosening the clamping screws (16) between the front plate (17), the middle plate (3) connected thereto and the clamping plate (20), the receiving body (1) is displaceable in the lateral direction, wherein the clamping screws (16) are displaceable in slots (9) in the lateral extension (12), wherein the rotation axle (5) is displaceable in the cutout in the lateral extension (12), which is in the form of a slot (8), without rotating the adjusting disc (4).

3. Door hinge according to any one of the preceding claims, **characterized in that** the rotation axle (5) is arranged between the front plate (17) and the clamping plate (20), is supported thereon by a shoulder, and is mounted in the front plate (17) and the clamping plate (20) with a cylindrical extension (30) in the slot (14) such that the adjusting unit (4, 5), during the rotation, can be displaced between the front plate (17) and the clamping plate (20) and the receiving body (1) is displaced by the rotation axle (5).

4. Door hinge according to any one of the preceding claims, **characterized in that** the adjusting disc (4) has an eccentric aperture (22) and the edge of the adjusting disc (4) is undulatory such that autonomous rotation of the adjusting disc in the pocket (11, 15) is inhibited.

5. Door hinge according to any one of the preceding claims, **characterized in that** the adjusting disc (4) is connected to the rotation axle (5) with a form fit or with a force fit or with a form and force fit such that, by rotating the rotation axle (5), the adjusting disc (4) is also rotated, or the rotation axle (5) and the adjusting disc (4) are formed as one part.

6. Door hinge according to any one of claims 2 to 5, **characterized in that** the slot (8) in the receiving body (1, 2) is just as wide as the diameter of the region of the rotation axle (5) that is located in the slot (8), and the length of the slot (8) is larger than said diameter such that the rotation axle (5) can be displaced in the receiving body (1, 2) in the lateral direction but not in the height direction.

7. Door hinge according to any one of the preceding claims, **characterized in that** slots (9) are provided in the receiving body which are wider and longer than the clamping screws (16) engaging therethrough, such that the clamping screws can be displaced in the lateral direction and in the height direction.

8. Door hinge according to any one of the preceding claims, **characterized in that** a toothing in the longitudinal direction is applied to the extension (12) on the receiving body (1) and to the underside of the front plate (17) and/or to the underside of the middle plate (3) such that, when the clamping screws (16) are loosened slightly, the receiving body (1, 2) cannot slip in the lateral direction but an adjustment in the height direction and/or longitudinal direction is possible, and when the clamping screws (16) are loosened to a greater extent a lateral adjustment is also possible.

9. Door hinge according to any one of the preceding claims, **characterized in that** the rotation axle (5) is mounted between the front plate (17) and the clamping plate (20) with a shoulder, and in the front plate (17) and the clamping plate (20) there is in each case a hole, in which an extension of the rotation axle (5) is mounted.

10. Door hinge according to any one of the preceding claims, **characterized in that** the receiving body (1) is displaceable between the front plates (17) and the clamping plates (20) in the lateral direction when the clamping screws (16) are loosened, is displaceable in terms of the height position by rotating the rotation axle (5), the receiving body (2) is displaceable in terms of its depth position by rotating adjusting spindles (23), and thus the position of the door leaf (24) in the frame (25) can be changed in three dimensions, wherein the axes (7) of the joint bodies (13) cannot be changed in terms of their position relative to the receiving bodies (1, 2).

## Revendications

1. Paumelle de porte pour un montage masqué pour la liaison mobile en rotation d'un vantail de porte avec un cadre de porte avec possibilité de réglage dans trois dimensions et avec une unité de réglage interne, composée de
a) deux corps de logement (1, 2) pouvant être insérés dans le cadre et le vantail de porte, qui forment des parties de paumelle ;
b) deux corps d'articulation (13) reliés l'un à l'autre de façon mobile en rotation par un axe médian (6) et reliés chacun aux corps de logement (1, 2) par un axe (7) de façon mobile en rotation, les corps d'articulation (13) pouvant pénétrer dans un évidement (10) des corps de logement (1, 2) et la position des axes (7) par rapport aux corps de logement (1, 2) n'étant pas modifiable ;
c) des plaques antérieures (17, 18) qui relient les corps de logement (1, 2) au cadre ou au vantail de porte ;
d) au moins une unité de réglage insérée dans une des parties de paumelle ;
e) des vis de serrage (16) destinées à fixer la position de l'un des corps de logement (1) par rapport aux plaques antérieures (17) en pressant la plaque antérieure (17) correspondante et une plaque de serrage (20) contre l'épaulement latéral (12) du corps de logement (1),
**caractérisée en ce que** l'unité de réglage se compose d'un axe de rotation (5) et d'une plaque de réglage (4) reliée à celui-ci de façon excentrique, avec laquelle la position du corps de logement (1, 2) par rapport aux plaques antérieures (17, 18) peut être modifiée dans une direction par une rotation quand les vis de serrage (16) sont desserrées, la plaque de réglage (4) étant insérée dans une poche (11, 15) dans la plaque antérieure (17), dans une plaque intermédiaire (3) disposée entre la plaque antérieure (17) et l'épaulement latéral (12) ou dans l'épaulement latéral (12) du corps de logement (1, 2),
la plaque intermédiaire étant fixée à la plaque antérieure (17) ou bien la plaque antérieure et la plaque intermédiaire étant fabriquées d'une pièce,
la poche (11, 15) ayant une hauteur égale au diamètre de la plaque de réglage (4) et l'axe de rotation (5) pouvant, quand la poche (11) est prévue dans la plaque antérieure (17) ou la plaque intermédiaire (3), être déplacé en translation sur la plaque antérieure (17) dans le sens longitudinal du corps de logement (1, 2) dans un trou oblong (14) de la plaque antérieure (17) par la rotation de l'axe de rotation (5), la partie de l'axe de rotation (5) qui se met en prise dans un évidement de l'épaulement latéral (12) du corps de logement (1) déplaçant le corps de logement dans sa position par rapport aux plaques antérieures (17) et étant supporté de façon fixe dans le sens de translation du corps de logement (1, 2) quand la poche (15) est prévue dans l'épaulement latéral (12) du corps de logement (1, 2), la plaque antérieure (17) formant un contre-appui fixe dans lequel l'axe de rotation (5) est supporté de façon mobile en rotation seulement.

2. Paumelle de porte selon la revendication 1 , **caractérisée en ce que** le corps de logement (1) peut être déplacé latéralement en translation après le desserrage des vis de serrage (16) entre la plaque antérieure (17), la plaque intermédiaire (3) reliée à celle-ci et la plaque de serrage (20), les vis de serrage (16) étant capables de translation dans des trous oblongs (9) de l'épaulement latéral (12), l'axe de rotation (5) étant capable de rotation dans l'épaulement latéral (12) dans l'évidement qui est en forme de trou oblong (8) sans faire tourner en même temps la plaque de réglage (4).

3. Paumelle de porte selon l'une des revendications précédentes, **caractérisée en ce que** l'axe de rotation (5) est disposé entre la plaque antérieure (17) et la plaque de serrage (20), s'appuie sur une saillie de celle-ci et est supporté dans la plaque antérieure (17) et la plaque de serrage (20) dans le trou oblong (14) par un épaulement cylindrique (30), de telle manière que l'unité de réglage (4, 5) puisse se déplacer en translation lors de la rotation entre la plaque antérieure (17) et la plaque de serrage (20) et que le corps de logement (1) soit alors déplacé en translation par l'axe de rotation (5).

4. Paumelle de porte selon l'une des revendications précédentes, **caractérisée en ce que** la plaque de réglage (4) possède une ouverture excentrée (22) et le bord de la plaque de réglage (4) est ondulé, de telle sorte qu'une rotation indépendante de la plaque de réglage dans la poche (11, 15) est empêchée.

5. Paumelle de porte selon l'une des revendications précédentes, **caractérisée en ce que** la plaque de réglage (4) est reliée à axe de rotation (5) par engagement positif ou par friction ou par engagement positif et par friction, de sorte que la rotation de l'axe de rotation (5) fait tourner la plaque de réglage (4), ou bien l'axe de rotation (5) et la plaque de réglage (4) sont réalisés d'une pièce.

6. Paumelle de porte selon l'une des revendications 2 à 5, **caractérisée en ce que** le trou oblong (8) dans le corps de logement (1, 2) est juste aussi large que le diamètre de la partie de l'axe de rotation (5) qui se trouve dans le trou oblong (8) et la longueur du trou oblong (8) est plus grande que ce diamètre, de sorte que l'axe de rotation (5) peut être déplacé latéralement dans le corps de logement (1, 2) mais pas en hauteur.

7. Paumelle de porte selon l'une des revendications précédentes, **caractérisée en ce que**
sont prévus dans le corps de logement des trous oblongs (9) qui sont plus larges et plus longs que les vis de serrage (16) qui les traversent, de sorte que les vis de serrage peuvent être déplacées latéralement et en hauteur.

8. Paumelle de porte selon l'une des revendications précédentes, **caractérisée en ce qu'**une denture est formée dans le sens de la longueur sur l'épaulement (12) du corps de logement (1) et sur la face inférieure de la plaque antérieure (17) ou sur la face inférieure de la plaque intermédiaire (3), de sorte que le corps de logement (1, 2) ne peut pas glisser latéralement quand les vis de serrage (16) sont légèrement desserrées mais qu'un réglage en hauteur ou dans le sens de la longueur est possible et, quand les vis de serrage (16) sont davantage desserrées, un réglage latéral est également possible.

9. Paumelle de porte selon l'une des revendications précédentes, **caractérisée en ce que** l'axe de rotation (5) est supporté entre la plaque antérieure (17) et la plaque de serrage (20) avec un relief et un trou percé, dans lequel est supporté un relief de l'axe de rotation, se trouve entre la plaque antérieure (17) et la plaque de serrage (20).

10. Paumelle de porte selon l'une des revendications précédentes, **caractérisée en ce que** le corps de logement (1) est capable de translation latéralement entre les plaques antérieures (17) et les plaques de serrage (20) quand les vis de serrage (16) sont desserrées et en hauteur par la rotation de l'axe de rotation (5), le corps de logement (2) est capable de translation en profondeur par la rotation de goupilles de réglage (23) et la position du vantail de porte (24) dans le cadre (25) peut ainsi être modifiée dans trois dimensions, la position des axes (7) des corps d'articulation (13) par rapport aux corps de logement (1, 2) ne pouvant pas être modifiée.
